# DEMANDE DE BREVET EUROPEEN

(11) **EP 0 326 503 A1**
(43) Date de publication de la demande: **02.08.1989**
(21) Numéro de dépôt: 89460002.2
(22) Date de dépôt: 10.01.1989
(51) Int. Cl.: E04D 13/02

(54) **Raccord d'étanchéite au droit d'un chassis de toiture disposé de niveau avec la couverture**

(30) Priorité: 26.01.1988 FR 8801015
(71) Demandeur: Piquerel, René, F-35520 Melesse (FR)
(72) Inventeur: Piquerel, René, F-35520 Melesse (FR)
(74) Mandataire: Le Faou, Daniel

(57) **Abrégé**

Ce raccord pour chassis encastré de couverture se caractérise en ce qu'il comprend sur les côtés latéral une plaque relevée sur l'un des côtés et pincée sur l'autre.Dans sa partie inférieure d'une bavette (9) pliée sur l'un des côtés (11) et relevée sur l'autre (10). Dans sa partie supérieur d'une plaque (12) pincée sur l'un des côtés (13) et relevée sur l'autre en forme de talon (14).

## Description

La présente invention concerne un raccord pour l'encastrement des chassis de toit.Dans l'état actuel de la technique les chassis de toit sont prévu pour être posés en surélévation,or la demande est de plus en plus grande pour que les chassis de toit soit encastrés.Dans ce cas l'artisan est contraint de procéder à un travail important qui incite à fabriquer des raccord,qui permettent de s'adapter au chassis de toit dans une finition d'encastrement.

Il est autrement conu un raccord qui comporte un chéneau qui entoure le chassis et vient se positionner et s'adapter d'une part sous le couvre joint et d'autre part entre le liteau et la couverture en ardoise.

Le raccord selon l'invention ne posséde pas de chéneau et s'adapte facilement tant au chassis qu'à la couverture.A cette fin le couvre joint des deux côtés du chassis est suprimé,de ce fait le chassis ainsi modifié s'encastre aisément à la hauteur des liteaux. La raccord à la partie supérieure du chassis et sur les côtés latéral, consiste alors à une simple plaque de largeur approprièe légèrement relevée sur l'autre côté pour se fixer sous le couvre joint de l'ouverture du chassis et pincée sur l'autre côte pour faire l'étanchéité avec la couverture.La partie inférieure se compose d'une bavette légérement relevée sur l'un de ses côtés,pour se fixer sous le couvre joint de l'ouverture du chassis,et pliée sur l'autre côté pour s'adapter sur les ardoises du toit.
La figure 1 est une vue du raccord avec le chéneau existant.
La figure 2 est une vue en coupe du raccord sur les faces latérales du chassis.
La figure 3 est une vue du raccord placée à la partie inférieure du chassis.

La figure 1 présente un raccord actuellement proposé pour s'adapter au chassis.Il comprend un cheneau(2)qui vient se placer sous le couvre joint(3) du chassis(4)et sur un chevêtre en bois(5) ce raccord est complexe dans sa réalisation.

Sous la présente invention nous avons suprimé le couvre joint(3).Le raccord selon l'invention se présente donc sur la figure 2 et 3.En ce qui concerne les côtés latérales du chassis nous utilison une simple plaque(6)relevée sur l'un de ses côtés(7)pour se placer sous l'ouverture du chassis(4)et la pinçons sur l'autre côté(8)ce qui permet de faire l'étanchéité avec la toiture.Dans sa partie inférieure le raccord présenté sur la figure 3 sous la forme d'une bavette(9)relevée sur l'un de ses côté(10)afin de pouvoir se placer sous l'ouverture du chassis(4).L'autre côté(11)légèrement pliée pour se raccorder au toit.Dans sa partie supérieure le raccord présenté sur la figure 3 sous la forme d'une plaque(12)pincée sur l'un de ses côtés(13) et relevée en forme de talon sur l'autre côté (14)afin de s'encastrer sur la pince(15)du chassis(4).

## Revendications

1Raccord d'étanchéité au droit d'un chassis de toiture disposé de niveau avec la couverture caractérisé en ce qu'il est constitué, sur les parties latérales,d'une plaque(6)pincée en (8)sous la couverture et relevée en(7) pour se placer sous l'ouverture du chassis (4)sur la partie inférieure,d'une bavette(9)relevée sur l'un de ses côtés(10) et sur la partie supérieure d'une plaque(12)pincée sur le borde supérieure(13)et relevée en forme de talon sur l'autre côté.

2Raccord d'étanchéité selon la revendication 1 caractérisé en ce que la bavette(9)a une section en V le borde relevé(10) vient se loger sous l'ouverture du chassis,l'autre bord en forme de méplat (11)venant recouvrir la couverture pour le raccordement d'étanchéité au toit.

3Raccord d'étanchéité selon les revendications 1 et 2caractérisé en ce que la plaque supérieure(12)comporte un bord pincé(13) venant sous la couverture et un bord en forme de talon(14)venant s'encatrer sur la pince (15) du chassis.
